# FASCICULE DE BREVET EUROPEEN

(11) **EP 0 683 913 B1**
(45) Date de publication et mention de la délivrance du brevet: **20.11.1996**
(21) Numéro de dépôt: 94906258.2
(22) Date de dépôt: 09.02.1994
(51) Int. Cl.: G08B 23/00

(54) **SYSTEME DE TRANSMISSION D'INFORMATIONS NOTAMMENT APPLICABLES AUX PERSONNES A FONCTIONS SENSORIELLES REDUITES**
SYSTEM ZUM ÜBERMITTELN VON INFORMATIONEN, INSBESONDERE FÜR PERSONEN MIT REDUZIERTEN SINNESFUNKTIONEN
DATA TRANSMISSION SYSTEM, IN PARTICULAR FOR THE SENSE-IMPAIRED

(30) Priorité: 10.02.1993 FR 9301483
(43) Date de publication de la demande: 29.11.1995
(73) Titulaire: CONCEPTION REALISATION DEVELOPPEMENT ELECTRONIQUE, F-46090 Mercuès (FR); FRANCE TELECOM, 75015 Paris (FR)
(72) Inventeur: BESSON, René, F-22300 Lannion (FR); DELRIEU, Thierry, F-46330 Saint-Gery (FR)
(74) Mandataire: Derambure, Christian
(86) Numéro de dépôt international: FR9400148
(87) Numéro de publication internationale: WO9418652

(56) Documents cités:
- EP-A- 0 184 606
- US-A- 3 230 454
- US-A- 4 321 591
- US-A- 4 794 392
- US-A- 4 887 291
- US-A- 5 007 105
- US-A- 5 023 504
- PATENT ABSTRACTS OF JAPAN vol. 1, no. 152 (E-071) 7 Décembre 1977 & JP,A,52 092 561 (SEIKO INSTR & ELECTRONICS LTD.) 4 Aoüt 1977

## Description

La présente invention telle que définie dans les revendications concerne un système de transmission d'une information consistant en la détection d'évènements déterminés, surveillés.

Un tel système trouve notamment son application pour les personnes à fonctions sensorielles physiques réduites, tels les malentendants ou les malvoyants. En effet, par exemple, les malentendants éprouvent des difficultés d'ordre pratique lorsqu'ils vivent seuls en appartement pour percevoir certains évènements sonores dans l'habitat tel que le carillon d'une porte d'entrée, la sonnerie d'un téléphone ou la sonnerie d'un réveil matin. Un tel système permet de leur transmettre ce type d'information. Il permet en outre de détecter à distance l'ouverture ou la fermeture de portes ou de fenêtres. Enfin, ce système peut également permettre la surveillance d'une chambre d'enfants à distance.

Un tel système comprend au moins un émetteur relié à au moins un capteur des évènements surveillés, et émettant un signal hertzien comportant une porteuse lors de la détection d'un des évènements surveillés, et un récepteur porté par l'utilisateur, déclenchant une alarme en réponse à la réception du signal hertzien.

Selon l'invention, chacun des évènements déterminés surveillés est identifié par un code qui lui est propre et servant à moduler la porteuse du signal hertzien lorsque l'évènement se produit. Le récepteur est susceptible d'identifier l'évènement par le code après démodulation du signal hertzien. L'alarme est ainsi différente en fonction du code, de telle manière que la relation évènement-alarme soit de type biunivoque.

Les capteurs sont choisis de préférence dans un groupe comprenant les microphones, les cellules photo-électriques, les boucles électriques sèches, et les combinaisons de ceux-ci. Lorsque les capteurs sont de type microphone ou du type cellule photo-électrique, le signal reçu du capteur est d'abord traité pour sa validation en fonction de son niveau, de sa durée et, éventuellement, de sa fréquence.

Selon un mode préféré de réalisation, le récepteur est plaqué contre la peau de l'utilisateur, l'alarme étant constituée par un dispositif vibrant, lui-même constitué par un micromoteur à courant continu possédant sur son axe une masselotte décentrée. En outre, de façon favorable, l'alarme est doublée par une pluralité de voyants lumineux et/ou de sirènes. Un dispositif vibrant de cette nature est divulgué par le document US-A-4 794 392.

Selon un mode de réalisation, le récepteur est enfermé dans un boîtier isolant, fixé au poignet de l'utilisateur au moyen d'un bracelet, la semelle du boîtier étant constituée par un élément métallique électriquement relié au récepteur et formant antenne couplée à la peau de l'utilisateur. De façon favorable, le boîtier enferme en outre un module horaire de type montre. Le récepteur inclut en outre un microcontrôleur et une mémoire chargée par le code de chacun des évènements déterminés et surveillés, le microcontrôleur comparant le code reçu après démodulation du signal hertzien avec les codes chargés dans la mémoire pour déterminer l'alarme à activer si nécessaire. Pour que la relation évènement-alarme soit de type biunivoque, le dispositif vibrant présente favorablement une pluralité de cycles spécifiques de vibration en nombre au moins égal à celui des évènements surveillés.

L'invention sera mieux comprise, et d'autres buts, avantages et caractéristiques de celle-ci apparaîtront plus clairement à la lecture de la description qui suit de certains modes de réalisation préférés donnés à titre non limitatif et à laquelle deux planches de dessin sont jointes sur lesquelles :
la figure 1 représente schématiquement un émetteur du système selon l'invention ;
la figure 2 représente schématiquement le diagramme de fonctionnement de l'émetteur de la figure 1 ;
la figure 3 représente schématiquement le fonctionnement d'un récepteur pour le système selon l'invention ;
la figure 4 représente, vu de dessus, un récepteur monté dans son boîtier ; et
la figure 5 représente, vu de dessous, l'émetteur monté dans son boîtier de la figure 4.

En référence maintenant à la figure 1, on a représenté schématiquement un émetteur du système de surveillance selon l'invention pourvu de deux capteurs d'évènements. Sur cet exemple représenté, un capteur est constitué par un microphone 10 et l'autre par une boucle sèche 12 équipant une porte. Une boucle sèche est, comme on le sait, constituée par une boucle électrique qui peut être soit fermée, soit ouverte en fonction de l'évènement surveillé. Dans l'exemple représenté, on peut notamment fixer à la porte 14 un aimant permanent 16 en regard d'un relais reed 18, l'ouverture ou la fermeture de la porte changeant l'état du relais et de ce fait, ouvrant ou fermant la boucle 12. La boucle 12 et le microphone 10 sont reliés à l'émetteur proprement dit 20, lequel est pourvu de son antenne d'émission 22.

En référence maintenant à la figure 2, le récepteur 20 est représenté plus en détail schématiquement. Le signal issu du microphone 10 est d'abord traité en fonction de son niveau par un détecteur de sensibilité 24 et de sa fréquence par un détecteur de fréquence 26. Les signaux ainsi obtenus sont appliqués à un microprocesseur 30. Le signal issu de la boucle sèche 12 est directement appliqué au microprocesseur 30. Le microprocesseur 30 est directement relié à une mémoire non volatile, par exemple du type EEPROM, qui peut être dans la pratique directement intégrée au microprocesseur 30 dans un microcontrôleur. On trouve dans le commerce un microcontrôleur comportant un tel microprocesseur sans la mémoire non volatile sous la marque "NEC" et la référence 75P008.

Par exemple, si le signal issu du microphone 10 a un niveau et/ou une fréquence appropriés, le microprocesseur 30 va, après un temps déterminé, lire dans la mémoire 32 le code correspondant au microphone 10. Il va ensuite mettre en service le module d'émission 34 relié à l'antenne 22 pour que le module émette un signal hertzien composé par une porteuse modulée par le code correspondant au microphone 10. Il en est sensiblement de même si la boucle sèche 12 change d'état, le microprocesseur 30 lisant dans la mémoire 32 le code correspondant à ce changement d'état et mettant en service alors le module d'émission 34 pour émettre un signal composé par une porteuse modulée selon le code approprié.

Un code est préférentiellement composé de douze binons formant un mot, avec en outre, un binon de démarrage, un intertrain étant prévu entre deux codes successifs. Chaque binon du mot est constitué par un créneau de durée déterminée présentant un état bas suivi d'un état haut. La durée de chacun des états détermine la valeur du binon qui, en tout état de cause, se termine par un front descendant. Ainsi, tous les fronts descendants d'un mot sont séparés d'une durée déterminée.

Selon un mode préféré de réalisation, le microprocesseur 30 reste dans un mode de faible consommation tant qu'il n'est pas réveillé par la détection d'un évènement par l'un des capteurs.

Selon un autre mode de réalisation, le microprocesseur scrute de façon cyclique l'état de chacun des capteurs et reste en mode de faible consommation entre chaque scrutation.

On a représenté figure 3 un récepteur 38 conforme à l'invention. Ce récepteur comporte un module de réception 46 relié à une antenne 44. Le module de réception 46 assure la démodulation du signal hertzien et fournit à un microprocesseur 40 le code de l'alarme. Dans un premier temps, le microprocesseur 40 vérifie que le code reçu correspond à un code connu en comparant le code reçu aux différents codes qui ont été au préalable chargés dans la mémoire non volatile 42 du type EEPROM. Si le code est de type connu, le microprocesseur 40 déclenche l'alarme. Pour ce faire, il met en service un dispositif vibrant 50 constitué par exemple par un micromoteur électrique à courant continu possédant sur son axe une masselotte décentrée. Ce dispositif 50 est mis en service puis hors service selon un cycle spécifique correspondant au code qui a été reçu. Parallèlement à la mise en service d'un dispositif vibrant, des voyants lumineux 48 peuvent être alimentés de manière à définir également le code. Dans un mode donné de réalisation, les voyants lumineux 48 sont constitués de quatre diodes électroluminescentes de telle manière que l'allumage de l'une ou de plusieurs des diodes forme un code. Bien évidemment si la comparaison du code reçu et des codes mis en mémoire 42 donne un résultat négatif, le microprocesseur 40 ne donne aucune instruction d'alarme.

Il est souhaitable d'optimiser la consommation d'alimentation électrique pour ainsi accroître l'autonomie du récepteur. Pour ce faire, le microprocesseur 40 gère la mise en service et la mise en état de veille du module de réception 46 de telle manière que ce module 46 scrute périodiquement la présence ou l'absence du signal hertzien qui est émis par l'émetteur. Ainsi le récepteur est mis en état de veille, hors de la période de scrutation qui reste très courte par rapport à la période totale du cycle complet de scrutation veille. Pendant les périodes hors scrutation, le microprocesseur se met lui-même en mode de faible consommation. Pour que le système fonctionne correctement, il est alors souhaitable que l'émetteur émette le signal hertzien modulé en cas de besoin pendant un temps supérieur à la période du cycle scrutation sommeil du récepteur.

Pour détecter la présence ou l'absence du signal hertzien, il est souhaitable de ne pas utiliser un système de détection de porteuse comme on peut en rencontrer dans les systèmes radios habituels pour limiter le nombre de composants du récepteur. Dans un mode préféré de réalisation, on utilise le module de réception 46 et on analyse le signal démodulé reçu. En pratique, le module de réception 46 comporte des moyens pour analyser la durée écoulée entre deux fronts descendants successifs du signal démodulé reçu. En effet, du fait que le codage du signal est à durée constante entre deux fronts descendants quelque soit le code émis, si, après une période de stabilisation de l'alimentation, deux ou plusieurs fronts descendants séparés de la durée déterminée attendue sont détectés, le temps de scrutation est prolongé et le code analysé et comparé à ceux qui ont été préalablement chargés dans la mémoire 42 comme indiqué précédemment. Sinon l'ensemble est remis en mode de faible consommation.

Cette analyse, après démodulation, présente l'avantage de détecter rapidement s'il y a ou non présence d'un signal hertzien et de protéger le système contre les signaux parasites.

Par ailleurs, le microprocesseur 40 du récepteur 38 est programmé pour n'émettre l'alarme codée qu'un nombre déterminé de fois, par exemple une, deux ou trois fois. L'utilisateur peut arrêter l'alarme en appuyant sur un bouton poussoir approprié comme on le verra ultérieurement. Enfin, si l'utilisateur n'a pas eu le temps d'identifier le code de l'alarme, il peut faire répéter au récepteur le dernier code en appuyant sur le bouton poussoir approprié assurant ainsi la répétition de l'alarme codée.

En référence maintenant aux figures 4 et 5, le récepteur 38 est favorablement enfermé dans un boîtier isolant 60 fixé au poignet de l'utilisateur au moyen d'un bracelet 62. La semelle du boîtier est constituée par un élément métallique 64, par exemple, en forme de disque, électriquement relié au récepteur 38 et formant antenne 22 couplée à la peau de l'utilisateur. Ceci permet d'optimiser les performances de l'antenne. Pour des raisons de pratique et d'esthétisme, le boîtier peut favorablement enfermé en outre un module horaire de type montre 66 pourvu de son remontoir 68, rendant le récepteur discret. Sur la face du récepteur, on trouve les voyants lumineux 48, tandis que le dispositif vibrant est disposé à l'intérieur du boîtier 60. Au moins, une vis 70 permet de fixer la semelle au boîtier et une trappe assure l'accès aux piles électriques. Le boîtier présente deux boutons poussoir dont l'un est de type à accès aisé 72 et un de type à accès protégé 74. Le bouton à accès aisé 72 permet de faire cesser l'alarme lorsque l'utilisateur l'a identifiée ou d'assurer la répétition de la dernière alarme codée si nécessaire. Le bouton 74 va permettre de charger la mémoire 42 du microcontrôleur. Il est en effet indispensable que les codes chargés en mémoire du récepteur soient identiques aux codes chargés en mémoire des émetteurs.

Dans un exemple de réalisation, le code se compose de douze binons, chaque capteur étant lié à un code. Le système possède donc un mode d'apprentissage des codes par liaison radio à haute fréquence. L'utilisateur, après avoir enfoncé le bouton poussoir 74, met le récepteur en mode d'apprentissage, l'émission d'un signal hertzien par l'émetteur 20 ne déclenche alors aucune alarme sur le récepteur 38 mais au contraire charge les codes correspondants dans la mémoire 42 du récepteur.

Selon un autre mode de réalisation, on utilise une pluralité de commutateurs de codage. Dans ce cas, ces commutateurs doivent être rendus accessibles à l'installateur.

Bien que seuls certains modes de réalisation de l'invention aient été décrits et représentés, il est évidement que toute modification faite par l'homme de l'art ne sortirait pas du cadre de la présente invention telle que défini ici. Par exemple, bien que l'alarme préférée décrite ici est un dispositif vibrant, il est évident que l'utilisation d'une unique pluralité de voyants lumineux peut suffire à transmettre l'information requise. Toutefois, dans ce cas, l'utilisateur devra surveiller régulièrement son récepteur, qui ne pourra plus être utilisé par une personne malvoyante. De même, l'alarme peut aussi bien être constituée par un élément phonique du type haut parleur émettant une sirène codée. Toutefois, là encore, le récepteur ne pourra pas être utilisé valablement par une personne malentendante. Enfin, un tel système peut être valablement utilisé pour les appels collectifs, par exemple, pour les pompiers.

## Revendications

1. Récepteur adapté à recevoir une information consistant en la détection d'événements déterminés, surveillés, destiné à coopérer avec au moins un émetteur (20) relié à au moins un capteur (10, 12) des dits événements et émettant un signal hertzien comportant une porteuse lors de la détection d'un des dits événements, ledit récepteur (38) étant porté par l'utilisateur et déclenchant une alarme en réponse au dit signal hertzien, chacun des dits événements déterminés surveillés étant identifié par un code qui lui est propre et servant à moduler la porteuse dudit signal hertzien, ledit récepteur (38) étant susceptible d'identifier ledit événement par ledit code après démodulation dudit signal hertzien, l'alarme étant différente en fonction dudit code, de telle manière que la relation événement-alarme soit de type biunivoque, ladite alarme étant constituée par un dispositif vibrant (50), ledit récepteur étant caractérisé en ce qu'il est plaqué contre la peau de l'utilisateur, celle-ci ayant une fonction d'antenne.

2. Récepteur selon la revendication 1, caractérisé en ce que le dispositif vibrant (50) est constitué par un micro-moteur à courant continu possédant sur son axe une masselotte décentrée.

3. Récepteur selon la revendication 1 ou 2, caractérisé en ce que le dispositif vibrant présente une pluralité de cycles spécifiques de vibrations en nombre au moins égal à celui des dits évènements surveillés.

4. Récepteur selon l'une quelconque des revendications précédentes, caractérisé en ce que ladite alarme comporte en outre une pluralité de voyants lumineux (48).

5. Récepteur selon l'une quelconque des revendications précédentes, caractérisé en ce que ladite alarme comporte en outre une sirène (52).

6. Récepteur selon l'une quelconque des revendications précédentes, caractérisé en ce qu'il inclut en outre un microprocesseur (40) et une mémoire (42) chargée par le code de chacun desdits événements déterminés surveillés, ledit microprocesseur (40) comparant le code reçu après démodulation dudit signal hertzien avec les codes chargés dans ladite mémoire (42) pour déterminer l'alarme à activer si nécessaire.

7. Récepteur selon l'une quelconque des revendications précédentes, caractérisé en ce qu'il comporte un module de réception (46) qui scrute périodiquement la présence dudit signal hertzien qui est émis par ledit émetteur (20) pendant un temps supérieur à la période du cycle scrutation-veille du dit module de réception (46).

8. Récepteur selon la revendication 7, caractérisé en ce que ledit module de réception (38) est mis en veille hors des périodes de scrutation.

9. Récepteur selon l'une quelconque des revendications 6 à 8, caractérisé en ce que ledit microprocesseur (40) est en mode de faible consommation hors des périodes de scrutation.

10. Récepteur selon l'une quelconque des revendications 7 à 9, caractérisé en ce que la présence dudit signal hertzien est détectée par analyse après démodulation.

11. Récepteur selon la revendication 10 caractérisé en ce qu'il comporte des moyens pour analyser la durée écoulée entre deux fronts descendants successifs du signal démodulé reçu.

12. Récepteur selon la revendication 11, caractérisé en ce que si la durée écoulée est la durée attendue, le code reçu est analysé et comparé à ceux qui ont été préalablement chargés dans la mémoire (42).

13. Récepteur selon l'une quelconque des revendications 6 à 12, caractérisé en ce que ladite mémoire (42) est également chargée par le dernier code reçu, ledit récepteur (38) comportant des moyens propres à répéter l'alarme correspondant au dernier code reçu.

14. Récepteur selon l'une quelconque des revendications précédentes, caractérisé en ce qu'il est enfermé dans un boîtier isolant (60) fixé au poignet de l'utilisateur au moyen d'un bracelet (62) la semelle dudit boîtier présentant une partie métallique (64) électriquement reliée au dit module de réception (46) et formant antenne (22) couplée à la peau de l'utilisateur.

15. Récepteur selon la revendication 14, caractérisé en ce que ledit boîtier enferme en outre un module horaire (66) de type montre.

16. Système de transmission d'une information consistant en la détection d'événements déterminés, surveillés, comprenant au moins un émetteur (20) relié à au moins un capteur (10, 12) desdits événements et émettant un signal hertzien comportant une porteuse lors de la détection d'un desdits événements, et au moins un récepteur (38), caractérisé en ce que ledit récepteur est un récepteur selon l'une des revendications 1 à 18.

17. Système selon l'une quelconque des revendications précédentes, caractérisé en ce que lesdits capteurs (10, 12) sont choisis dans un groupe comprenant les microphones, les cellules photo-électriques, les boucles électriques sèches, et les combinaisons de ceux-ci.

18. Système selon la revendication 17, caractérisé en ce que chacun desdits émetteurs (20) comprend un microcontrôleur apte à différencier les types de capteurs (10, 12) connectés aux entrées des dits émetteurs.

19. Système selon la revendication 18, caractérisé en ce que lorsque le capteur (10) est du type microphone ou cellule photo-électrique, le signal reçu du capteur (16) est d'abord traité pour sa validation en fonction de son niveau, de sa durée et éventuellement de sa fréquence.

## Patentansprüche

1. Empfänger für Informationen durch Erkennen bestimmter überwachter Ereignisse unter Zusammenwirken mit mindestens einem mit einem Sensor (10,12) für die Erkennung der Ereignisse verbundenen Sender (20), der ein Funksignal mit einer Trägerwelle aussendet, wobei der Empfänger (38) vom Benutzer getragen wird und aufgrund des Funksignals eine Warnung abgibt, während jedes der bestimmten überwachten Ereignisse durch einen jeweiligen Code identifiziert wird und die Trägerwelle des Funksignals moduliert und der Empfänger (38) in der Lage ist, das jeweilige Ereignis mit Hilfe des entsprechenden Codes und nach dem entsprechenden Demodulieren des Funksignals zu identifizieren, wobei die Art der Warnung je nach Code unterschiedlich ausfällt, sodaß eine eindeutige Beziehung zwischen Ereignis und Warnung besteht, wobei letztere von einer Schwingungen erregenden Vorrichtung (50) erzeugt wird und der Empfänger dadurch gekennzeichnet ist, daß er an der Haut des Benutzers anliegend angebracht ist, sodaß diese eine Antennenfunktion übernimmt.

2. Empfänger nach Patentanspruch 1, dadurch gekennzeichnet, daß die Schwingungen erregenden Vorrichtung (50) aus einem mit Gleichstrom betriebenen Kleinmotor besteht, an dessen Achse eine exzentrische Masse angebracht ist.

3. Empfänger nach Patentanspruch 1 oder 2, dadurch gekennzeichnet, daß die Schwingungen erregenden Vorrichtung (50) eine Mehrzahl unterschiedlicher Schwingungsfolgen erzeugt, deren Anzahl mindestens der Anzahl der überwachten Ereignisse entspricht.

4. Empfänger nach einem der obigen Patentansprüche, dadurch gekennzeichnet, daß die Warnvorrichtung darüberhinaus auch eine Mehrzahl von Leuchtanzeigen besitzt.

5. Empfänger nach einem der obigen Patentansprüche, dadurch gekennzeichnet, daß die Warnvorrichtung darüberhinaus auch eine Sirene besitzt.

6. Empfänger nach einem der obigen Patentansprüche, dadurch gekennzeichnet, daß er darüberhinaus auch einen Mikroprozessor (40) und einen Speicher (42) besitzt, in dem jeder einzelne Code der bestimmten überwachten Ereignisse abgespeichert ist, wobei der Mikroprozessor (40) nach der Demodulation des Funksignals den empfangenen Code mit den abgespeicherten Codes vergleicht, woraufhin er gegebenenfalls die entsprechende Warnung auslösen kann.

7. Empfänger nach einem der obigen Patentansprüche, dadurch gekennzeichnet, daß er einen Empfangsmodul (46) besitzt, der in regelmäßigen Abständen abtastet, ob ein Funksignal von dem Sender (20) während einer Dauer anliegt, die länger ist als die Dauer für einen Zyklus Abtasten-Bereitschaftsstellung des Empfangsmoduls (46).

8. Empfänger nach einem der obigen Patentansprüche, dadurch gekennzeichnet, daß der Empfangsmodul (46) außerhalb der Abtastperioden in Bereitschaftsstellung versetzt wird.

9. Empfänger nach einem der Patentansprüche 6 bis 8, dadurch gekennzeichnet, daß der Mikroprozessor (40) außerhalb der Abtastperioden in einen Zustand mit geringer Leistungsaufnahme versetzt wird.

10. Empfänger nach einem der Patentansprüche 7 bis 9, dadurch gekennzeichnet, daß das Anliegen des Funksignals durch eine Auswertung nach dem Demodulieren erkannt wird.

11. Empfänger nach Patentanspruch 10, dadurch gekennzeichnet, daß er Mittel zur Auswertung der Zeit besitzt, die zwischen zwei aufeinanderfolgenden abfallenden Flanken des demodulierten Signals liegt.

12. Empfänger nach Patentanspruch 11, dadurch gekennzeichnet, daß bei Übereinstimmung zwischen gemessener und erwarteter Zeit der empfangene Code ausgewertet bzw. mit den Codes verglichen wird, die zuvor im Speicher (42) abgelegt wurden.

13. Empfänger nach einem der Patentansprüche 6 bis 12, dadurch gekennzeichnet, daß in dem Speicher (42) auch der zuletzt empfangende Code abgespeichert wird, wobei der Empfänger (38) Mittel besitzt, mit denen die Warnung wiederholt werden kann, die dem zuletzt empfangenen Code entspricht.

14. Empfänger nach einem der obigen Patentansprüche, dadurch gekennzeichnet, daß er in einem isolierten Gehäuse (60) untergebracht ist, das mit einem Armband (62) am Arm des Benutzers angebracht ist, wobei die Bodenfläche des Gehäuses ein Metallteil (64) besitzt, das elektrisch mit dem Empfangsmodul (46) verbunden ist und in Verbindung mit der Haut des Benutzers die Aufgabe einer Antenne (22) übernimmt.

15. Empfänger nach Patentanspruch 14, dadurch gekennzeichnet, daß das Gehäuse darüberhinaus auch einen Chronometer (66) von der Art einer Armbanduhr besitzt.

16. System zur Übertragung einer Information zur Erkennung von bestimmten überwachten Ereignissen mit mindestens einem mit einem Sensor (10,12) für die Erkennung der Ereignisse verbundenen Sender (20), der ein Funksignal mit einer Trägerwelle aussendet, und mindestens einem Empfänger (38), dadurch gekennzeichnet, daß der Empfänger ein Empfänger nach Patentanspruch 1 bis 18 ist.

17. System nach einem der obigen Patentansprüche, dadurch gekennzeichnet, daß die Sensoren (10, 12) aus einer Gruppe gewählt werden, zu der Mikrophone, Fotozellen, trockene Stromschleifen sowie Kombinationen aus letztere zählen.

18. System nach Patentanspruch 17, dadurch gekennzeichnet, daß jeder der Sender 20 einen Mikrocontroller besitzt, der in der Lage ist, zwischen den Arten der Sensoren (10, 12) zu unterscheiden, die an die Eingänge der Sender angeschlossen sind.

19. System nach Patentanspruch 18, dadurch gekennzeichnet, daß bei einem Sensor (10) von der Art eines Mikrofons oder einer Fotozelle das vom Sensor (16) empfangene Signal zuerst durch Auswertung seiner Tonhöhe, seiner Dauer und ggf. seiner Frequenz auf seine Gültigkeit geprüft wird.

## Claims

1. Receiver able to receive information consisting of detecting specific monitored events and intended to cooperate with at least one transmitter (20) connected to at least one sensor (10, 12) of said events and transmitting a hertzian signal comprising a carrier at the time of detecting one of said events, said receiver (38) being carried by the user and triggering an alarm in response to said hertzian signal, each of said specific monitored events being identified by a specific code and used to modulate the carrier of said hertzian signal, said receiver (38) being able to identify said event by said code after demodulating said hertzian signal, the alarm being different according to said code so that the alarm/event relation is of the biunique type, said alarm being constituted by a vibrating device (50), said receiver being characterised in that it is placed against the skin of the user, the latter having an antenna function.

2. Receiver according to claim 1, characterised in that the vibrating device (50) is constituted by a d.c. micro-motor having on its axis an off-centre feeder.

3. Receiver according to claim 1 or 2, characterised in that the vibrating device has a plurality of vibration cycles whose number is equal at least to that of said monitored events.

4. Receiver according to any one of the preceding claims, characterised in that said alarm further comprises a plurality of luminous indicators (48).

5. Receiver according to any one of the preceding claims, characterised in that said alarm further comprises a siren (52).

6. Receiver according to any one of the preceding claims, characterised in that it further includes a microprocessor (40) and a memory (42) loaded by the code of each of said specific monitored events, said microprocessor (40) comparing the code received after demodulation of said hertzian signal with the codes loaded into said memory (42) so as to determine the alarm to be activated if required.

7. Receiver according to any one of the preceding claims , characterised in that it comprises a receiving module (46) which periodically scans the presence of said hertzian signal transmitted by said transmitter (20) during a time exceeding the period of the watch/scanning cycle of said receiving module (46).

8. Receiver according to claim 7, characterised in that said receiving module (38) is put on stand-by outside the scanning periods.

9. Receiver according to any one of claims 6 to 8, characterised in that said microprocessor (40) is in the low consumption mode outside the scanning periods.

10. Receiver according to any one of claims 7 to 9, characterised in that the presence of said hertzian signal is detected by analysis after demodulation.

11. Receiver according to claim 10, characterised in that it comprises means to analyse the period elapsed between two successive descending fronts of the received demodulated signal.

12. Receiver according to claim 11, characterised in that, if the period elapsed is the anticipated period, the code received is analysed and compared with those previously loaded into the memory (42).

13. Receiver according to any one of claims 6 to 12, characterised in that said memory (42) is also loaded by the last code received, said receiver (38) comprising means able to repeat the alarm corresponding to the last code received.

14. Receiver according to any one of the preceding claims, characterised in that it is enclosed in a nonconducting box (60) fixed to the wrist of the user with the aid of a bracelet (62), the sole of said box having a metallic portion (64) electrically connected to said receiving module (46) and forming an antenna (22) coupled to the skin of the user.

15. Receiver according to claim 14, characterised in that said box further encloses a watch type time module (66).

16. System for translating information consisting of detecting specific monitored events and including at least one transmitter (20) connected to at least one sensor (10, 12) for detecting said events and transmitting a hertzian signal comprising a carrier at the time of detecting one of said events, and at least one receiver (38), characterised in that said receiver is a receiver according to any one of claims 1 to 18.

17. System according to any one of the preceding claims, characterised in that said sensors (10, 12) are selected from a group including microphones, photo-electric cells, dry electric loops and combinations of these.

18. System according to claim 17, characterised in that each of said transmitters (20) includes a microcontroller able to differentiate the types of sensors (10, 12) connected to the inputs of said transmitters.

19. System according to claim 18, characterised in that, when the sensor (10) is a microphone of photo-electric cell, the signal received from the sensor (16) is firstly processed so as to validate it according to its level, period and possibly its frequency.
